# DEMANDE DE BREVET EUROPEEN

(11) **EP 2 476 821 A1**
(43) Date de publication de la demande: **18.07.2012**
(21) Numéro de dépôt: 12370001.5
(22) Date de dépôt: 11.01.2012
(51) Int. Cl.: E04G 11/48, E04G 25/00, E04G 7/08

(54) **Dispositif de sécurité pour tour d'étaiement**

(30) Priorité: 12.01.2011 FR 1100101
(71) Demandeur: LefrancQ, Victor, 59000 Lille (FR)
(72) Inventeur: LefrancQ, Victor, 59000 Lille (FR)

(57) **Abrégé**

Dispositif pour un tour d'étaiement (10) utilisé pour la construction d'un bâtiment, et pour assurer la sécurité des personnels travaillant en hauteur. Ledit dispositif comprend une plaque (2) assemblant un premier tube (1) avec un second tube (3), et un troisième tube (4) coulissant dans le second tube (3) et ayant en tête une fourchette (5) et en base un alésage (8) prévu pour une goupille. Ledit premier tube (1) est destiné à être introduit autour d'un vérin (9) de fourche (16) de la tour d'étaiement (10). Ledit troisième tube mobile (4) est destiné à supporter un potelet (13) standard de garde corps (11).
Quatre dispositifs identifiables par leur couleur rouge pour une visibilité parfaite de loin par le chef d'équipe et le grutier, doivent être systématiquement installés aux angles de la tour d'étaiement lors de son montage, en les insérant en même temps que les vérins (9) et leur fourche (16). Ces dispositifs utilisent des potelets (13) et des lisses de garde corps standards (11) sur les tours d'étaiement (10).

## Description

La présente invention concerne la sécurité des personnels en hauteur sur les tours d'étaiement (10) utilisées dans le milieu de la construction du bâtiment.

D'après le rapport de recherche daté du 21 juillet 2011, aucuns des documents trouvés comporte quelconque similitude avec cette invention. (DE 26 37 298 A1 ; GB 1 534 870 A ; GB 142 069 A ; DE 29 16 452 B1)

### Analyse de la technique antérieure

Actuellement, pour la mise en oeuvre des poutres préfabriquées (14), les personnels montent de nombreuses tours d'étaiement (10) pour supporter des poutres (14) à claveter à des hauteurs comprises entre 2,50 m et 8 m (hauteur entre le sol et le fond de la fourche (16)). A ces situations de travail en hauteur, la sécurité des personnels est une exigence qui n'est plus facultative. La méconnaissance ou le défaut d'application des procédures de montages des tours d'étaiement, la volonté de rapidité d'exécution et l'absence de pose de gardes corps (11) représentent les principales causes de risque de chute en hauteur.

En fin de montage de la tour d'étaiement (10), les utilisateurs, qui vérifient la bonne conformité de la hauteur finie de l'élément préfabriqué supporté par des poutrelles "DOKA" (15), se rendent comptent trop tard que les vérins (9) de support des fourches (16) des poutres (14) à claveter sont trop dévissés et dépassent largement la hauteur de travail préconisée de 1,50 m à partir du dernier plateau (17) de la tour étaiement. Pour leur sécurité, ils devraient alors revisser complètement les vérins (9) de fourche (16) et de pieds et insérer un élément supplémentaire de cadre de tour en rajoutant un plateau (17) complet pour être à hauteur de clavetage de la poutre (14). Par simplicité, ils grimpent comme des acrobates et donc sans sécurité sur les derniers barreaux de la tour d'étaiement pour se mettre à hauteur de clavetage des poutres (14) mais ne sont plus alors protégés par aucun garde corps.

En conclusion, il est nécessaire de trouver une solution de protection pratique, amovible, rapide et fiable pour les personnels exposés au risque de chute par le montage d'un système de garde-corps sur le haut des tours d'étaiement.

### Exposé de l'invention et résolution de la problématique

Le dispositif selon l'invention permet de remédier à ce problème de sécurité de risque de chute en hauteur des tours d'étaiement. Ce système est appelé « CHANDELIER Z ».

Le « CHANDELIER Z » est destiné aux tours d'étaiement (10) utilisées dans le milieu de la construction du bâtiment, au service de la sécurité des personnels travaillant en hauteur. Il comprend une plaque (2) assemblant un premier tube (1) avec un second tube (3), et un troisième tube (4) coulissant dans le second tube (3) ayant en tête une fourchette (5) et en base un alésage (8) prévu pour une goupille. Le premier tube (1) est introduit autour du vérin (9) de fourche (16) de la tour d'étaiement (10). Le tube mobile (4) supporte un potelet (13) standard de garde corps (11).

Un dispositif de quatre « CHANDELIERS Z » doit être systématiquement installé aux angles de la tour d'étaiement (10) lors de son montage, en les insérant en même temps que les vérins (9) et leur fourche (16). Ce dispositif utilise des potelets (13) et des lisses de garde corps (11) adaptables sur les tours d'étaiement standard (10). En effet, quand les personnels ne sont plus à hauteur de travail réglementaire de sécurité, ils doivent dans un premier temps poser une ceinture de quatre lisses (11) dans les fourchettes des « CHANDELIERS Z », puis monter des potelets (13) fichés dans les « CHANDELIERS Z » tout en restant sur le dernier plancher (17) déjà sécurisé. Dans un second temps, ils peuvent remonter un étage de plancher (17) complémentaire sans ajouter de cadre supplémentaire de tour à la condition d'assurer leur sécurité par une installation supplémentaire du nombre suffisant de garde corps standards (11) correspondant au 1,00 m de protection réglementaire.

Cette ceinture de gardes corps (11) fixée sur les « CHANDELIERS Z » en haut de la tour étai ement (10) n'est pas toujours utile mais a le mérite de proposer aux personnels, s'ils en ressentent l'utilité, une solution rapide et efficace leurs permettant de travailler à hauteur idéale, et en sécurité.

Le « CHANDELIER Z » pivote autour de l'axe du vérin (9) de la tour et permet une grande souplesse d'installation et de nombreuses positions des potelets (13) et des gardes corps (11), sans gêne sur le montage des poutrelles "DOKA" (15), ce qui confère aux personnels un environnement de travail plus sécurisé. Chaque « CHANDELIER Z » est identifiable par sa couleur rouge pour une visibilité parfaite de loin par le chef d'équipe et le grutier.

Le « CHANDELIER Z » est **caractérisé en ce que** la plaque (2) comprend une découpe spécifique en trapèze, permettant le montage des potelets (13) avec une différence de hauteur entre les deux positions qui est de 0,20 m (soit la hauteur d'une poutrelle "DOKA") mais tout en laissant parallèle les axes du premier tube (1) avec le second tube (3). La forme de la plaque (2) permet aussi un blocage complet des lisses (11) avec l'aide de la fourchette (5).

Le « CHANDELIER Z » est **caractérisé en ce qu'**une fourchette courbe (5) est soudée à la tête du troisième tube (4) permettant le blocage de lisses de garde corps (11). Le dispositif est **caractérisé en ce que** la fourchette (5) a une longueur suffisante pour bloquer deux lisses (11) de garde corps en raccord perpendiculaire.

Le « CHANDELIER Z » fait que la dimension de la plaque (2) en longueur est supérieure à l'encombrement du mouvement de rotation de l'ailette (12) pour que le second tube (3) recevant le potelet (13) soit assez excentré par rapport au premier tube (1) inséré dans le vérin (9).

Le « CHANDELIER Z » permet un potentiel de réglage en hauteur de la première lisse. En effet selon qu'on engage le « CHANDELIER Z » dans un sens ou dans l'autre du vérin (9), une différence entre ces deux positions de 0,20 m permettra d'éviter que les lisses fixées sur les potelets (13) ne butent sur l'ailette (12) ou les poutrelles "DOKA" (15) supportant la poutre à claveter (14).

Le « CHANDELIER Z » est **caractérisé en ce que** le diamètre intérieur du second tube (3) est défini pour un ajustement glissant selon le diamètre extérieur du tube (4). Le second tube (3) autorisant la mise en place d'un troisième tube (4) coulissant devant recevoir un potelet de garde corps (13).

Le « CHANDELIER Z » est **caractérisé en ce que** le troisième tube (4) a un diamètre intérieur défini pour un ajustement serré selon le diamètre extérieur d'un potelet (13) standard. L'épaulement du potelet venant se bloquer sur la fourchette (5) du troisième tube (4).

Le « CHANDELIER Z » est un dispositif qui comporte un premier tube femelle de 0,15 m de haut (1), d'un diamètre intérieur légèrement supérieur au diamètre du vérin (9) mâle de la tour d'étaiement pour pouvoir glisser autour. Ce premier tube est soudé verticalement à une extrémité d'une plaque métallique (2) perforée par un oeillet (6), permettant d'excentrer sur l'autre extrémité un second tube femelle (3) de 0,10 m de haut. Celui-ci est un emboîtage de deux tubes : le premier soudé parallèlement à la plaque (3) et le second (4) coulisse à l'intérieur du premier. Le diamètre intérieur du tube (4) correspondant au diamètre extérieur à celui d'un potelet (13) standard mâle de garde corps. Ce tube (4) est muni d'une fourchette (5) courbe de blocage des lisses (11) et d'une goupille permettant la réversibilité du « CHANDELIER Z ». Le débattement en hauteur de coulisse correspond à légèrement plus de la somme de deux diamètres de lisses.

Le « CHANDELIER Z » est **caractérisé en ce qu'**il comprend un alésage (8) disposé de part en part à la base du troisième tube (4) muni d'une goupille empêchant la désolidarisation du second tube (3) avec le troisième tube (4) et permettant aussi la sécurité de la réversibilité du système.

Le premier tube (1) et le second tube (3) sont excentrés de 0,19 m pour ne pas gêner la rotation de l'ailette (12) du vérin (9) de 0,16 m de rayon d'action.

Le « CHANDELIER Z » est **caractérisé en ce que** l'alésage (6) est de 0,02 m de diamètre dans la plaque (2) permettant l'accroche par un crochet standard de palonnier dans les buts de les hisser facilement en haut des tours d'étaiement (10) et de les conditionner rapidement pour le transport.

La hauteur du tube de support du potelet (3) est normée pour des raisons de résistance en arrachage et en torsion.

Le « CHANDELIER Z » est **caractérisé en ce que** le premier tube (1) qui s'engage dans le vérin (9) possède à ses deux extrémités, deux semelles (7) de diamètre extérieur supérieur au diamètre du vérin (9), pour permettre ainsi une reprise totale des charges, ces semelles (7) étant soudées au premier tube (1) pour rendre l'ensemble solidaire. Ces deux semelles circulaires en acier (7) permettent la reprise des efforts de charge pour permettre une adaptation à tous les types de tours d'étaiement.

Selon une variante non illustrée dans la figure 1, une modification de la hauteur du tube s'engageant autour du vérin peut être revue légèrement à la baisse pour un gain de place avec pour seule limite l'étude de résistance à l'arrachage et à la torsion. La hauteur du tube de support du potelet est constante pour les mêmes raisons de résistance en arrachage et en torsion.

L'utilisation de ce « CHANDELIER Z » est une solution facile et efficace de mise en sécurité des personnels du bâtiment pour anticiper le risque de chute lié à l'escalade interdite des cadres échelles et de l'absence de possibilité de mise en place de gardes corps standards par manque de réserve de hauteur suffisante en haut des tours d'étaiement.

L'équipe de chantier a constaté sa grande robustesse par des pesées avec des leviers et a été enthousiaste dès la phase de test. Une homologation comme accessoire de sécurité est nécessaire.

## Revendications

1. Dispositif pour les tours d'étaiement (10) utilisées dans le milieu de la construction du bâtiment, au service de la sécurité des personnels travaillant en hauteur. Il comprend une plaque (2) assemblant un premier tube (1) avec un second (3), et un troisième tube (4) coulissant dans le tube (3) ayant en tête une fourchette (5) et en base un alésage (8) prévu pour une goupille. Le tube (1) est introduit autour du vérin (9) de fourche (16) de la tour d'étaiement (10). Le tube mobile (4) supporte un potelet (13) standard de garde corps (11).

2. Dispositif selon la revendication 1) **caractérisé en ce que** le premier tube (1) qui s'engage dans le vérin (9) possède à ses deux extrémités, deux semelles (4) de diamètre extérieur supérieur au diamètre du vérin (9), pour permettre ainsi une reprise totale des charges, ces semelles (4) étant soudées au premier tube (1) pour rendre l'ensemble solidaire.

3. Dispositif selon la revendication 1) **caractérisé en ce que** la plaque (2) comprend une découpe spécifique en trapèze, permettant le montage des potelets (13) avec une différence de hauteur entre les deux positions qui est de 0,20 m (soit la hauteur d'une poutrelle "DOKA") mais tout en laissant parallèle les axes du premier tube (1) avec le second tube (3). La forme de la plaque (2) permet aussi un blocage complet des lisses (11) avec l'aide de la fourchette (5).

4. Dispositif selon la revendication 1) et 3) en ce que la dimension de la plaque (2) en longueur est supérieure à l'encombrement du mouvement de rotation de l'ailette (12) pour que le second tube (3) recevant le potelet (13) soit assez excentré par rapport au premier tube (1) inséré dans le vérin (9).

5. Dispositif selon la revendication 1) **caractérisé en ce que** le diamètre intérieur du second tube (3) est défini pour un ajustement glissant selon le diamètre extérieur du troisième tube (4). Le second tube (3) autorisant la mise en place d'un troisième tube (4) coulissant devant recevoir un potelet de garde corps.

6. Dispositif selon la revendication 1) **caractérisé en ce que** le troisième tube (4) a un diamètre intérieur défini pour un ajustement serré selon le diamètre extérieur d'un potelet (13) standard. L'épaulement du potelet venant se bloquer sur la fourchette (5) du troisième tube (4).

7. Dispositif selon les revendications 3) et 6) **caractérisé en ce qu'**une fourchette courbe (5) est soudée à la tête du troisième tube (4) permettant le blocage de lisses de garde corps (11).

8. Dispositif selon les revendications 1) et 6) **caractérisé en ce qu'**il comprend un alésage (8) disposé de part en part à la base du troisième tube (4) muni d'une goupille empêchant la désolidarisation du premier tube (3) avec le second tube (4) et permettant aussi la sécurité de la réversibilité du système.

9. Dispositif selon les revendications 1) et 7) **caractérisé en ce que** la fourchette (5) a une longueur suffisante pour bloquer deux lisses (11) de garde corps en raccord perpendiculaire.

10. Dispositif selon les revendications 3) et 4) **caractérisé en ce que** l'alésage (6) est de 0,02 m de diamètre dans la plaque (2) permettant l'accroche par un crochet standard de palonnier dans les buts de les hisser facilement en haut des tours d'étaiement (10) et de les conditionner rapidement pour le transport.
